# DEMANDE DE BREVET EUROPEEN

(11) **EP 4 759 699 A1**
(43) Date de publication de la demande: **17.06.2026**
(21) Numéro de dépôt: 25223043.8
(22) Date de dépôt: 12.12.2025
(51) Int. Cl.: B63B 59/00

(54) **DISPOSITIF AMOVIBLE POUR REPOUSSER DES MAMMIFÈRES MARINS, TELS QUE DES ORQUES, DESTINÉ À ÉQUIPER UN SAFRAN D'UN NAVIRE**

(30) Priorité: 12.12.2024 FR 2413998
(71) Demandeur: Matalp, 73200 Gilly-sur-Isere (FR)
(72) Inventeur: PASTEUR, Jéromine, 73200 GILLY SUR ISERE (FR); GROS, Raphaël, 73200 GILLY SUR ISERE (FR)
(74) Mandataire: Ipsilon

(57) **Abrégé**

L'invention concerne un dispositif amovible (1) pour repousser les mammifères marins, tels que les orques, destiné à équiper un safran d'un navire, comprenant :
- au moins un support souple (2), de préférence élastique, dont la longueur est adaptée pour entourer une surface extérieure d'une partie d'un safran de navire, le support souple intégrant une pluralité de picots (3) répartis sur sa longueur,
- au moins un élément de fixation amovible (4) du support souple dans une configuration où il entoure la surface extérieure d'une partie d'un safran de navire.

## Description

### Domaine technique

La présente invention concerne le domaine des équipements et accessoires de navires, plus particulièrement de navires de plaisance.

L'invention vise principalement à proposer une solution simple, efficace et rapide à mettre en place par une personne telle qu'un plaisancier pour repousser un ou des mammifères marins, tels que des orques.

### Technique antérieure

On observe depuis maintenant quelques années, une récurrence d'attaques de navires de plaisance, plus particulièrement de voiliers, par des orques.

Si les motifs du comportement de ces cétacés ne sont actuellement pas appréhendés parfaitement par les scientifiques, les attaques répertoriées révèlent des dégâts importants, en particulier des coques ou des safrans des navires qui peuvent être complétement désintégrés et donc rendre les navires inopérants.

Ces attaques effraient les navigateurs qui craignent pour l'intégrité de leurs navires et jusqu'à leurs vies.

Plusieurs solutions pour prévenir ces attaques ou à tout le moins réduire leurs impacts ont été envisagées.

Une première solution qui vient immédiatement à l'esprit est de tenter de renforcer les safrans et coques. Au-delà du coût afférent et de la diminution de performances pour le navire en raison de l'ajout de poids, le risque majeur de cette solution est que les orques continuent de s'acharner plus longtemps et avec plus de force. Les dégâts structurels qui en résulteraient pourraient être rédhibitoires, surtout en cas de voie d'eau dans le navire.

Il a été également rapporté l'emploi d'une technique de pêche à la baleine et au dauphin japonaise, appelée Oikomi, qui consiste à frapper sur des tuyaux en métal pour les effrayer et les rabattre dans une crique où les mammifères sont ensuite abattus. Ainsi, certains biologistes ont immergé partiellement des tuyaux métalliques autour d'un navire et les frappent à l'aide de marteaux. Il a été constaté que les orques n'apprécient pas du tout ce bruit et quittent alors les parages. On comprend bien qu'en plus des aléas propres à cette technique, embarquer de tels tuyaux dans un navire de plaisance et les frapper dans un contexte de stress lié à l'attaque d'orques, n'est pas pratique pour des plaisanciers.

Certaines personnes ont évoqué l'utilisation d'explosifs sous la forme pétards, destinés à rappeler les plongeurs sous-marins en surface en cas d'urgence. Ces techniques sont illégales dans le cadre de la protection des épaulards en Espagne et au Portugal. Surtout, des pétards sous-marin risquent d'endommager le système d'écholocation des orques, ce qui aboutirait vraisemblablement à leur mort.

Enfin, il existe des répulsifs acoustiques à cétacés qui ont déjà été commercialisés. Ces appareils sont normalement utilisés pour éloigner les dauphins et baleines lors de pêche afin d'éviter les captures accidentelles.

Un appareil répulsif acoustique, commercialisé sous la dénomination « pinger ADP » a été spécialement conçu pour réduire les dégradations causées par les cétacés sur les engins de pêche. Il s'avère être efficace pour se prévenir les attaques d'orques contre les navires de plaisance. Concrètement cet appareil est conçu pour être fixé sur un bout lesté, qui est trainé derrière un navire.

D'autres fabricants de matériel de pêche commencent à s'intéresser à ce nouveau marché et proposent des balises qui émettent sur des fréquences spécifiques aux orques.

Outre leur coût élevé, il s'avère de retours d'expériences individuels notamment de certains plaisanciers, que les appareils répulsifs acoustiques, en particulier de « pinger ADP », n'auraient pas l'effet escompté car les attaques ont eu lieu malgré l'usage de ces appareils.

Il existe par conséquent un besoin d'une solution simple, efficace et rapide à mettre en place par une personne telle qu'un plaisancier pour repousser un ou des mammifères marins, tels que des orques.

Le but de l'invention est de répondre au moins partiellement à ce besoin.

### Exposé de l'invention

Pour ce faire, l'invention concerne, sous l'un de ses aspects, un dispositif amovible pour repousser les mammifères marins, tels que les orques, destiné à équiper un safran d'un navire, comprenant :
- au moins un support souple, de préférence élastique, dont la longueur est adaptée pour entourer une surface extérieure d'une partie d'un safran de navire, le support souple intégrant une pluralité de picots répartis sur sa longueur,
- au moins un élément de fixation amovible du support souple dans une configuration où il entoure la surface extérieure d'une partie d'un safran de navire.

Selon un mode de réalisation avantageux, le support souple est constitué de deux bandes souples jointives, de préférence collées entre elles, entre lesquelles la tête de chaque picot est maintenue.

De préférence, les bandes souples sont réalisées en élastomère, de préférence en caoutchouc.

De préférence encore, les picots sont des pointes émoussées à leur extrémité libre.

Les picots peuvent être soit métalliques, soit en matière synthétique (plastique ou autre matière synthétique).

Le dispositif comprend de préférence, en tant qu'élément de fixation amovible, un système de fermeture comprenant deux bandes qui s'accrochent mutuellement lorsqu'elles sont pressées l'une contre l'autre.

Avantageusement, les picots font saillie du support souple d'une hauteur comprise entre 10 et 50 mm.

Avantageusement encore, les picots sont régulièrement espacés sur la longueur d'une distance comprise entre 5 et 20 cm.

L'invention a également pour objet un safran de navire, équipé d'au moins un dispositif amovible tel que décrit précédemment.

De préférence, le système de fermeture est agencé sur le bord de fuite et fixant le support élastique en le mettant sous tension.

Selon un mode de réalisation avantageux, le safran comprend une pluralité de dispositifs amovibles de longueurs différentes, répartis, de préférence régulièrement le long de la corde et sensiblement à l'horizontal.

Ainsi, l'invention consiste essentiellement en un dispositif amovible pour équiper un safran de navire et qui permet empêcher les orques d'endommager ce dernier, et de les repousser. Le support souple est de préférence élastique pour être mis sous tension lors de sa mise en place sur le safran.

Au final, le dispositif amovible selon l'invention est simple, peu coûteux et rapide à mettre en place sur n'importe quel type de safran de navire, plus particulièrement d'un voilier.

Un dispositif selon l'invention peut équiper n'importe quel type de safran, les dimensions étant à adapter à celles du safran.

D'autres avantages et caractéristiques de l'invention ressortiront mieux à la lecture de la description détaillée d'exemples de mise en œuvre de l'invention faite à titre illustratif et non limitatif en référence aux figures suivantes.

### Brève description des dessins

[Fig 1] la figure 1 est une vue schématique en perspective et en éclaté d'un exemple de dispositif amovible selon l'invention, destiné à équiper un safran de navire.
[Fig 2] la figure 2 est une vue en coupe d'un exemple de support souple élastique d'un dispositif amovible selon l'invention.
[Fig 3] la figure 3 est une vue en coupe transversale d'un safran de navire équipé d'un dispositif amovible selon l'invention.
[Fig 4] la figure 4 est une vue en perspective d'un safran de navire équipé de plusieurs dispositifs amovibles selon l'invention.

### Description détaillée

On a représenté aux figures 1 et 2, un dispositif amovible 1 destiné à équiper un safran de navire dans le but de repousser des cétacés, tels que des orques en attaque.

Ce dispositif 1 comprend tout d'abord un support souple 2 élastique, dont la longueur est adaptée pour entourer une surface extérieure d'une partie d'un safran de navire.

Ce support souple 2 intègre une pluralité de picots 3 répartis sur sa longueur et qui font saillie vers l'extérieur. Chaque 3 est de préférence sous la forme d'une pointe émoussée 30 pour ne pas blesser le cétacé qui viendrait à son contact .

Le dispositif 1 comprend également un élément de fixation amovible 4 du support souple dans une configuration où il entoure la surface extérieure d'une partie d'un safran de navire.

Comme montré à la figure 2, le support souple 2 peut être constitué de deux bandes 20 souples jointives, de préférence collées entre elles. Il peut s'agir de bandes en élastomère, notamment en caoutchouc.

La tête 31 de chaque picot 3 est ainsi maintenue entre ces deux bandes 20.

En tant qu'élément de fixation amovible, on peut prévoir un système de fermeture 4 à deux bandes 40, 41 qui s'accrochent mutuellement lorsqu'elles sont pressées l'une contre l'autre. Il peut s'agir de bandes commercialisées sous la dénomination Velcro^{®}.

La figure 3 montre un safran 10 équipé d'un dispositif amovible 1 tel que décrit.

Les bandes 40, 41 du système de fermeture 4 sont agencées de part et d'autre du bord de fuite du safran et fixe le support élastique 2 en le mettant sous tension.

Comme montré à la figure 4, une pluralité de dispositifs amovibles 1.1, 1.2, 1.3 de longueurs différentes sont répartis, de préférence régulièrement le long de la corde du safran et sensiblement à l'horizontal.

D'autres variantes et modes de réalisation peuvent être envisagés sans pour autant sortir du cadre de l'invention.

On peut adapter à souhait le type de support souple, le type, les dimensions et le nombre de picots ainsi que le type d'élément de fixation amovible pour chaque dispositif amovible.

## Revendications

1. Dispositif amovible (1) pour repousser les mammifères marins, tels que les orques, destiné à équiper un safran d'un navire, comprenant :
- au moins un support souple (2), de préférence élastique, dont la longueur est adaptée pour entourer une surface extérieure d'une partie d'un safran de navire, le support souple intégrant une pluralité de picots (3) répartis sur sa longueur,
- au moins un élément de fixation amovible (4) du support souple dans une configuration où il entoure la surface extérieure d'une partie d'un safran de navire.

2. Dispositif amovible (1) selon la revendication 1, le support souple étant constitué de deux bandes (20) souples jointives, de préférence collées entre elles, entre lesquelles la tête (31) de chaque picot est maintenue.

3. Dispositif amovible (1) selon la revendication 2, les bandes souples étant réalisées en élastomère, de préférence en caoutchouc.

4. Dispositif amovible (1) selon l'une des revendications précédentes, les picots étant des pointes émoussées à leur extrémité libre (30).

5. Dispositif amovible (1) selon l'une des revendications précédentes, comprenant, en tant qu'élément de fixation amovible, un système de fermeture (4) comprenant deux bandes (40, 41) qui s'accrochent mutuellement lorsqu'elles sont pressées l'une contre l'autre.

6. Dispositif amovible (1) selon l'une des revendications précédentes, les picots faisant saillie du support souple d'une hauteur comprise entre 10 et 50 mm.

7. Dispositif amovible (1) selon l'une des revendications précédentes, les picots étant régulièrement espacés sur la longueur d'une distance comprise entre 5 et 20 cm.

8. Safran de navire, équipé d'au moins un dispositif amovible (1) selon l'une des revendications précédentes.

9. Safran de navire selon la revendication 8, le système de fermeture étant agencé sur le bord de fuite et fixant le support élastique en le mettant sous tension.

10. Safran de navire selon la revendication 8 ou 9, comprenant une pluralité de dispositifs amovibles de longueurs différentes, répartis, de préférence régulièrement le long de la corde et sensiblement à l'horizontal.
